# EUROPÄISCHE PATENTSCHRIFT

(11) **EP 2 390 060 B1**
(45) Veröffentlichungstag und Bekanntmachung des Hinweises auf die Patenterteilung: **08.07.2015**
(21) Anmeldenummer: 11167283.8
(22) Anmeldetag: 24.05.2011
(51) Int. Cl.: B25C 11/00

(54) **Brechwerkzeug**
Crushing tool
Outil de rupture

(30) Priorität: 25.05.2010 DE 102010017074
(43) Veröffentlichungstag der Anmeldung: 30.11.2011
(73) Patentinhaber: Heigl, Georg, 82287 Jesenwang (DE)
(72) Erfinder: Heigl, Georg, 82287 Jesenwang (DE)
(74) Vertreter: Winter, Brandl, Fürniss, Hübner, Röss, Kaiser, Polte - Partnerschaft mbB

(56) Entgegenhaltungen:
- DE-A1- 10 134 220
- DE-U1- 20 003 865
- DE-U1-202007 011 896
- FR-A1- 2 807 357
- US-A- 1 773 931
- US-A- 5 695 172
- US-A- 5 820 107
- US-A1- 2003 052 313
- US-A1- 2008 217 592
- US-B1- 6 332 376

## Beschreibung

### Technisches Gebiet der Erfindung

Die vorliegende Erfindung betrifft ein Brechwerkzeug mit einem keilförmigen Kopfteil und einem daran befestigten oder befestigbaren Handhabungsteil gemäß dem Oberbegriff des Anspruchs 1.

### Stand der Technik

Ein gattungsgemäßes Werkzeug ist aus der Gebrauchsmusterschrift DE 20 2007 011 896 U1 bekannt, welches insbesondere für Abbrucharbeiten und im Dach- und Trockenbaubereich eingesetzt wird. Damit können Fenster, Türverankerungen und -zargen, jegliche Beläge an Boden und Wänden, Leisten, Bleche, Blenden, Verkleidungen, Witterungsablagerungen und vieles mehr aufgehebelt, abgestoßen und entfernt werden.

Insbesondere bei Abbrucharbeiten von Holzkonstruktionen bleiben nach dem Entfernen von Holzbrettern, -latten und -balken oftmals Nägel oder Schrauben zurück, welche ebenfalls entfernt werden sollen. Hierfür werden in der Regel Nageleisen oder sogenannte Geiß- bzw. Kuhfüße verwendet. Ein Nageleisen hat in der Regel zwei Zähne mit einer dazwischenliegenden Einkerbung oder einem Spalt, um darin den Nagelstift einzuführen, über die beiden Zähne den Nagelkopf formschlüssig zu greifen und mittels Hebelkraft aus dem Material zu ziehen. Ein reines Nageleisen eignet sich jedoch nur bedingt für die oben angesprochenen Abbrucharbeiten. Es muss daher ständig das Werkzeug gewechselt werden.

Geiß- bzw. Kuhfüßen weisen zwar sowohl einen Nagelzieher und als auch ein Stemmeisen auf. Jedoch befinden sich diese gegenüberliegenden Enden, so dass man sich bei der Handhabung des einen Werkzeugs sehr leicht mit dem anderen Werkzeug an der Hand verletzen kann.

Aus der Patentschrift US 6,098,292 ist ein Abbruchwerkzeug bekannt, welches an seiner Vorderkante ein oder mehrere Schlitze aufweist, mittels derer Nägel aus dem Untergrund gezogen werden können. Durch diesen Schlitz wird jedoch die Vorderkante des Kopfteils unterbrochen, so dass an den Stellen des Schlitzes bzw. der Schlitze das zu entfernende Material nicht sauber vom Untergrund gelöst wird, weshalb das Werkzeug nochmals um den Spalt versetzt eingeführt werden muss. Darüber hinaus wird durch den Schlitz der Vorderkantenbereich erheblich in seiner Festigkeit geschwächt, so dass es dazu kommen kann, dass sich beim Anheben von schweren Lasten mit Hilfe des Brechwerkzeugs die Kanten links oder rechts des Schlitzes verbiegen können, was bei einem stark beanspruchten Werkzeug wie diesem nicht erwünscht ist. Bei dem in der Druckschrift DE 20 2007 011 896 U1 beschriebenen Werkzeug können aufgrund der Hebelverhältnisse Lasten von einer Tonne und mehr angehoben werden, weshalb eine Schwächung der Vorderkante, an welcher die gesamte Last zu tragen kommt, unter allen Umständen zu vermeiden ist.

Aus FR 2 807 357 A1 ist ein Nagelzieher mit einem abgewinkelten Flacheisen bekannt, wobei an dem einen Winkelabschnitt ein Handgriff angebracht ist und in dem anderen Winkelabschnitt mittig eine schlüssellochförmige Ausnehmung vorgesehen ist.

US 2003/0052313 A1 offenbart einen Hammer mit einem Nagelzieherabschnitt, der sich vom Hammerkopf aus parallel zum Hammergriff erstreckt.

US 2008/0217592 A1 zeigt ein gewöhnliches Hebeleisen mit Nagelzieherklauen an beiden Enden sowie einer schlüssellochförmige Ausnehmung.

### Zusammenfassung der Erfindung

Vor diesem Hintergrund liegt der vorliegenden Erfindung die Aufgabe zugrunde, ein gattungsgemäßes Brechwerkzeug derart weiterzubilden, dass man damit bei nach wie vor einfacher Herstellung, hoher Festigkeit und langer Lebensdauer auf einfache Weise Nägel, Schrauben oder ähnliches aus Flächen herauszuziehen kann.

Diese Aufgabe wird durch die Merkmale des Patentanspruchs 1 gelöst. Erfindungsgemäß weist das keilförmige Kopfteil zwischen einer durchgehenden Vorderkante und einem gegenüberliegenden Befestigungsabschnitt für ein Handhabungsteil, wie einem Griff, einem Stiel mit Griff, einer Hebelstange etc., einen Abschnitt auf, mit welchem sich Nägel herausziehen lassen. Dabei handelt es sich um eine schlüssellochähnliche Ausnehmung mit einem aufgeweiteten, insbesondere kreisförmigen Abschnitt und einem sich daran anschließenden, insbesondere sich verjüngenden Schlitzabschnitt.

Durch das Vorsehen einer Ausnehmung in einem mittleren Bereich des Brechwerkzeugs entfällt die oben beim Stand der Technik erwähnte Kerbwirkung, da die Ausnehmung von dem keilförmigen Kopfteil umschlossen ist. Darüber hinaus ist an der Stelle dieser Ausnehmung aufgrund der Keilform des Kopfteils die Materialstärke wesentlich höher als an der Vorderkante. Ferner wird durch den Nagelzieherabschnitt die Vorderkante nicht unterbrochen, so dass diese ihre Keil- und Schneidwirkung über die gesamte Breite entfaltet und deshalb nicht untern den mit Bezug auf den Stand der Technik beschriebenen Problemen leidet. Ein durchgehende Vorderkante hat auch den Vorteil, dass beim Anheben von schweren Lasten diese an der Vorderkante besser verteilt ist und dadurch verhindert werden kann, dass einzelne Abschnitte in dem hochgehobenen Material abdrücken, wie es z.B. bei einem bei einem Geißfuß der Fall sein kann. Ein weiterer Vorteil der Lage des Nagelzieherabschnitts ist darin zu sehen, dass sich dieser zwischen dem Befestigungsabschnitt des Handhabungsteils, wie z. B. einer Hebelstange, und der Vorderkante befindet, so dass über die gleiche Bewegung wie beim Lösen und Anheben von Gegenständen auch Nägel aus dem Untergrund herausgehebelt werden können, ohne dabei das Werkzeug umgreifen oder sich anders zum Werkzeug orientieren oder gar das Werkzeug umdrehen zu müssen. Schließlich wird durch die Erfindung der Nagelzieherabschnitt noch näher an den Befestigungsabschnitt des Handhabungsteils herangerückt, so dass das Hebelverhältnis am Nagelzieherabschnitt noch höher als an der Vorderkante ist und deshalb selbst Schrauben mühelos aus dem Material gezogen werden können.

Wie bereits erwähnt ist der Nagelzieherabschnitt in Form einer schlüssellochähnlichen Ausnehmung ausgebildet, so dass sich über den aufgeweiteten Abschnitt der Nagel- oder Schraubenkopf einführen lässt und durch Verschiebung des Kopfteils von den Flanken des Schlitzabschnitts formschlüssig aufgenommen wird. Wenn sich der Schlitzabschnitt vom aufgeweiteten Abschnitt aus verjüngt, können mit dem Nagelzieherabschnitt Nägel und Schrauben unterschiedlichster Größen herausgezogen werden.

Vorzugsweise befindet sich der aufgeweitete Abschnitt auf der Seite der Vorderkante und der Schlitzabschnitt auf der Seite des Befestigungsabschnitts bzw. Handhabungsteils, so dass sichergestellt werden kann, dass beim Anheben der Vorderkante des Kopfteils der Schraubenkopf nicht aus dem Schlitzabschnitt herausrutscht, sondern vielmehr sich so weit wie möglich hinein bewegt.

Die schlüssellochähnliche Ausnehmung muss sich nicht unbedingt durch den ganzen Keil hindurch erstrecken, sondern nur so weit, dass ein Nagel- oder Schraubenkopf darin Platz findet und in den Schlitzabschnitt geschoben werden kann. Da jedoch die Bedienperson von oben auf das Kopfteil sieht, ist es sinnvoll, wenn sich die Ausnehmung bis zur Oberseite bzw. oberen Keilfläche des Kopfteils erstreckt, so dass man von oben sehen kann, wo sich der Nagel befindet, und der Nagel somit leichter eingeführt werden kann, anstatt von dem Kopfteil verdeckt zu werden.

Vorzugsweise weist der Schlitzabschnitt schräg angestellte Flanken auf, so dass sich der Schlitzabschnitt von einer unteren Keilfläche zu einer oberen Keilfläche hin verbreitert. Dadurch wird sichergestellt, dass alle über den aufgeweiteten Abschnitt einführbaren Nagel- und Schraubenköpfe gegriffen werden können. Zusätzlich können diese schräg angestellten Flanken vom aufgeweiteten Abschnitt zum Schlitzende hin ansteigen, so dass selbst Nagel- oder Schraubenköpfe gegriffen werden können, welche nur minimal aus der Unterfläche hervorstehen und diese bei Verschiebung des Kopfteils über die ansteigenden Flanken bereits aus dem Untergrund angehoben werden, um anschließend über die Hebelbewegung auch sicher entfernt zu werden.

Um die bereits angesprochene Hebelbewegung des erfindungsgemäßen Brechwerkzeugs zu erleichtern, weist das Kopfteil auf der der Vorderkante gegenüberliegenden Seite eine Abrollkante auf. Das Ende des Kopfteils, an dem sich die Abrollkante befindet, ist vorzugsweise so breit, dass das Brechwerkzeug beim Anheben von schweren Lasten nicht versehentlich zur Seite kippt. Dies ist insbesondere ein Vorteil gegenüber klassischen Brechstangen und den oben genannten Geiß- und Kuhfüßen, welche in der Regel aus einem Rundeisen geformt sind und daher, wenn überhaupt, nur bedingt Abstützung zur Seite bieten. Ferner reduziert sich durch die Flächenlast an der Abrollkante, wodurch unerwünschte Abdrücke an der Unterfläche weitestgehend vermieden werden können.

Um einerseits die Ausnehmung nicht zu groß zu dimensionieren und damit unter Unterständen das Werkzeug in seiner Festigkeit zu schwächen, aber andererseits universell einsetzbar zu sein, sollte der aufgeweitete Abschnitt der Ausnehmung idealerweise den größten normalerweise verwendeten Nagel- und Schraubenkopfgrößen Rechnung tragen. Es hat sich gezeigt, dass ein Kreisdurchmesser von 16 mm dieser Forderung weitestgehend gerecht wird. Auf ähnliche Weise ist der Schlitzbereich den gängigen Stiftdurchmessern anzupassen, insbesondere dann, wenn sich der Schlitzabschnitt nicht verjüngt, sondern gleichbleibend gestaltet ist.

Vorteilhafterweise ist die Vorderkante in Breitenrichtung konvex gekrümmt und weist eine Schneide auf. Dadurch lassen sich selbst sehr fest angebrachte Beläge von ihrem Untergrund lösen. Darüber hinaus kann das Brechwerkzeug gegebenenfalls auch als Axt eingesetzt werden, um Teile zu durchtrennen oder von etwas zu lösen. Dabei kann sich das Kopfteil auch axtähnlich zur Vorderkante hin verbreitern.

In manchen Situationen kann es vorkommen, dass der Benutzer des Brechwerkzeugs mit seinen Händen alleine nicht genügend Kraft hat, um das keilförmige Kopfteil in Richtung der Vorderkante zu treiben. Deshalb ist es sinnvoll, auf der der Vorderkante gegenüberliegenden Seite eine Hammeranschlagsfläche vorzusehen, so dass das Kopfteil notfalls mittels der Schlagkraft eines Hammers vorangetrieben werden kann.

Das Handhabungsteil ist vorzugsweise auf der oberen Keilfläche befestigt. Dies hat den Vorteil, dass die gesamte Rückseite des Kopfteils als Hammeranschlagsfläche dienen kann, was nicht der Fall wäre, wenn das Handhabungsteil ganz oder teilweise an dieser Rückseite angebracht wäre. Dadurch kann auch ein größerer Schwenkbereich des Brechwerkzeugs bereitgestellt werden, als wenn das Handhabungsteil an der Rückseite angebracht ist und dort den Schwenkbereich begrenzt.

Aufgrund des Einsatzbereiches sind vorzugsweise sowohl das Kopfteil als auch das Handhabungsteil, oder zumindest der Befestigungsabschnitt des Handhabungsteils, aus einem Werkzeugstahl, so dass vorzugsweise das Kopfteil und das Handhabungsteil miteinander verschweißt werden können. Falls das Handhabungsteil aus Gewichtsgründen aus einem Hohlprofil besteht, ist gerade im Hinblick auf die Lebensdauer des Brechwerkzeugs insgesamt darauf zu achten, dass die Schweißnaht gasdicht ist, um jeglichen Eintritt von Wasserdampf und Flüssigkeit zu unterbinden.

Das Handhabungsteil kann je nach Einsatzgebiet eine unterschiedliche Länge haben und unter unterschiedlichsten Winkeln mit dem Kopfteil verbunden sein. Es hat sich jedoch herausgestellt, dass ein Winkelbereich von ca. 50° bis 60° bezüglich der unteren Keilfläche bzw. Auflagefläche des Werkzeugs für dessen Handhabung am besten geeignet ist. Das Handhabungsteil erstreckt sich dabei in eine der Vorderkante abgewandte Richtung. Bei einem Hebelverhältnis von 1:8 von Hebelstange und Kopfteilvorderkante lassen sich Lasten von einer Tonne und mehr anheben. Der Keilwinkel des Kopfteils liegt vorzugsweise in einem Bereich von 5° bis 15°, insbesondere bei ca. 8°.

Da unter Umständen der Benutzer des Brechwerkzeugs mehrere Stunden mit diesem arbeitet, sollte das freie Ende des Handhabungsteils abgerundet gestaltet werden, um sich beim Greifen des Stiels nicht zu verletzen. Eine einfache Variante ist auch, eine Metallhohlkugel an das freie Ende zu schweißen.

Das freie Ende des Handhabungsteils kann jedoch auch zum Zer- oder Abstoßen von z.B. Betonplatten bzw. Betonecken eingesetzt werden. Aus Festigkeitsgründen kann in diesem Fall das freie Ende mit einer Metallvollkugel versehen sein. Das umgedrehte Brechwerkzeug hat allein schon aufgrund seines Eigengewichts ein große und auf einen Punkt konzentrierte Stoßwirkung.

Da das Brechwerkzeug sehr beansprucht wird und deshalb bei ständigem Einsatz keine Kerben oder sonstigen Verformungen davon tragen und insgesamt eine hohe Lebensdauer haben sollte, andererseits das erfindungsgemäße Kopfteil auf wirtschaftliche Weise hergestellt werden sollte, kann für das Kopfteil ein Vergütungsstahl, insbesondere C 45, als Werkstoff verwendet werden. Das Kopfteil einschließlich des Nagelzieherabschnitts lässt sich im Gesenkschmiedeverfahren herstellen. Anschließend kann es dann z.B. im Induktionshärteverfahren gehärtet werden. Dadurch hält das Kopfteil nahezu allen im üblichen Einsatzbereich auftretenden Beanspruchungen stand.

Alternativ kann das Kopfteil zunächst gesenkgeschmiedet werden und der Nagelzieherabschnitt anschließend, z. B. mittels eines spanenden Verfahrens, nachträglich eingebracht werden, bevor das Kopfteil zum Härten gebracht wird.

Als letzter Herstellungsschritt wird dann das Handhabungsteil, z.B. eine Hebelstange, die ebenfalls aus einem Werkzeugstahl besteht, am Befestigungsabschnitt angeschweißt.

Erfindungsgemäß wird somit nicht nur ein äußerst festes Werkzeug bereitgestellt, sondern auch sichergestellt, dass aufgrund der Anordnung von Vorderkante, Nagelzieherabschnitt und Handhabungsteil über die gleiche Hebelbewegung einerseits Gegenstände von ihrem Untergrund entfernt und angehoben als auch Nägel herausgezogen werden können. Zusätzlich können mit der Schneide Materialen gespalten, durchtrennt und abgeschlagen werden.

### Kurze Beschreibung der Figuren

Es zeigen:
Fig. 1 ein Brechwerkzeug gemäß einer Ausführungsform der Erfindung;
Fig. 2 eine vergrößerte Ansicht des in der Fig. 1 angedeuteten Bereichs II;
Fig. 3 eine Unteransicht eines Kopfteils des Brechwerkzeugs ohne eine daran befestigte Hebelstange;
Fig. 4 eine Stirnansicht des Kopfteils;
Fig. 5 eine Seitenansicht des Kopfteils;
Fig. 6 eine Draufsicht des Kopfteils;
Fig. 7 eine in der Fig. 3 angedeutete Schnittansicht VII-VII;
Fig. 8 eine in der Fig. 3 angedeutete Schnittansicht VIII-VIII;
Fign. 9A bis 9C verschiedene Phasen beim Lösen und Anheben eines Materials von seiner Unterfläche mit Hilfe des Brechwerkzeugs; und
Fign. 10A bis 10D verschiedenen Phasen beim Entfernen eines Nagels aus einem Material mit Hilfe des Brechwerkzeugs.

### Ausführliche Beschreibung einer Ausführungsform der Erfindung

Die Fig. 1 zeigt ein erfindungsgemäßes Brechwerkzeug 2, das aus einer Hebelstange 4 und einem Kopfteil 6 besteht. Die Hebelstange 4 ist dabei unter einem Winkel α an dem Kopfteil 6 befestigt. Die Länge L der Hebelstange 4 kann je nach Verwendungszweck, ob das Brechwerkzeug 2 überwiegend am Boden oder über Kopf eingesetzt wird, variiert werden. Entsprechend kann auch der Winkel α zwischen der Hebelstange 4 und einer Unterseite des Kopfteils 6 je nach Einsatzgebiet und/oder Körpergröße des Benutzers angepasst sein. In einer Standardversion des Brechwerkzeugs liegt die Länge L der Hebelstange 4 bei etwa 110cm, der Winkel α in einem Bereich bei etwa 55°, die Länge des Kopfteils bei etwa 140mm, die Breite an der Vorderkante 14 bei etwa 100mm und die Breite an der Abrollkante bei etwa 50mm liegt.

Am freien Ende der Hebelstange 4 ist ein Kugelkopf 8 angebracht, der ebenso wie das Kopfteil 6 an der Hebelstange 4 angeschweißt ist.

Die Fig. 2 zeigt eine vergrößerte Ansicht des Kopfteils 6 sowie einen unteren Abschnitt der Hebelstange 4. Das Kopfteil 6 ist keilförmig ausgebildet, mit einer oberen Keilfläche 10, einer unteren Keilfläche 12, die als Auflagefläche des Brechwerkzeugs 2 dient, und einer Schneide 14, in welcher die obere und untere Keilflächen 10, 12 zusammenlaufen. Die Schneide 14 kann ferner zur Erhöhung der Schneidkraft entsprechend angeschliffen sein. Ferner weist das Kopfteil 6 auf der der Schneide 14 gegenüberliegenden Seite eine Hammeranschlagsfläche 16 und im Übergangsbereich zur unteren Keilfläche 12 eine Abrollkante 18 auf. Die Hebelstange 4 ist wie bereits oben erwähnt an dem Kopfteil 6 angeschweißt, und zwar an der oberen Keilfläche 10.

In einem Bereich zwischen der Schneide 14 und einem Befestigungsabschnitt 20 der Hebelstange 4 ist ein Nagelzieherabschnitt 22 in Form einer sich durch das Kopfteil 6 erstreckenden schlüsselloch- oder tropfenähnlichen Ausnehmung angeordnet, auf welche im Folgenden im Detail eingegangen wird,.

In den Figuren 3 bis 6 ist das Kopfteil 6 in allen Ansichten, jeweils ohne die Hebelstange 4, zu sehen. Dabei kann man erkennen, dass die Schneide 14 konvex gebogen ist und dass die Breite des Kopfteils 6 zur Schneide 14 hin zunimmt. Der Nagelzieherabschnitt 22 ist entlang der Mittelachse A angeordnet und weist einen kreisförmigen Abschnitt 24 und einen sich daran anschließenden, sich zum Befestigungsabschnitt 20 (in Fig. 6 gestrichelt angedeutet) hin verjüngenden Schlitzabschnitt 26 auf. Wie aus der Fig. 6 ferner zu entnehmen ist, weitet sich der Schlitzabschnitt 26 von der unteren Keilfläche 12 (siehe Fig. 3) zur oberen Keilfläche 10 hin auf, da Seitenflanken 28, welche den Schlitzabschnitt 26 begrenzen, schräg angestellt sind. Die Geometrie dieses Schlitzabschnitts 26 erlaubt es, Nagel- oder Schraubenköpfe unterschiedlichster Größen formschlüssig zu greifen, wenn diese über den kreisförmigen Abschnitt 24 in den Schlitzabschnitt 26 eingeführt werden.

Der Nagelzieherabschnitt 22 ist so platziert, dass er einerseits nicht den mit der Schneide 14 versehenen Vorderkantenbereich schwächt, andererseits jedoch von der Abrollkante 18, an der sich die Drehachse des Brechwerkzeugs beim Anheben befindet, ausreichend beabstandet ist, um noch einen ausreichenden Hebelweg am Nagelzieherabschnitt 22 bereitzustellen und somit auch längere Nägel aus dem Material herausziehen zu können.

Die Fign. 4 und 5 zeigen entsprechende Seitenansichten des Kopfteils 6, aus welchen die Abrollkante 18 ersichtlich ist. Da die Abrollkante 18 gerade ist und über eine gewisse Breite B verfügt, wird sichergestellt, dass das Kopfteil 6 und damit das Brechwerkzeug 2 insgesamt beim Abrollen nicht zur Seite kippt.

Die Fig. 3 zeigt eine Unteransicht des Kopfteils 6 und somit die untere Keilfläche 12, welche an der der Schneide 14 gegenüberliegenden Seite in die Abrollkante 18 übergeht. Ferner ist der untere Teil des Nagelzieherabschnitts 22 mit dem kreisförmigen Abschnitt 24 und dem Schlitzabschnitt 26 gezeigt. Der kreisförmige Abschnitt 24 dient zur Einführung von Nagel- oder Schraubenköpfen und ist so dimensioniert, dass er die größten allgemein im Bauwesen verwendeten Nagel- und Schraubenköpfe aufnehmen kann. Bei dieser Ausführungsform hat der kreisförmige Abschnitt einen Durchmesser D von 16 mm. Der Schlitzabschnitt 26 weist in einem Übergangsbereich zum kreisförmigen Abschnitt 24 eine Spaltebreite S von 8 mm auf, was in etwa den breitesten Nagel- und Schraubenstiften entspricht.

Die Fig. 7 zeigt den in der Fig. 3 angedeuteten Längsschnitt VII-VII und die Fig. 8 zeigt den in der Fig. 3 angedeuteten Querschnitt VIII-VIII. Aus beiden Zeichnungen ist sehr deutlich erkennbar, dass die Seitenflanken 28 des Schlitzabschnitts schräg angestellt sind, so dass sich der Schlitzabschnitt von der unteren Keilfläche 12 zur oberen Keilfläche 10 hin verbreitert.

Die Fign. 9 und 10 zeigen zwei mögliche Einsatzzwecke des erfindungsgemäßen Brechwerkzeugs 2. In den Fign. 9A bis 9C ist zu sehen, wie das Brechwerkzeug 2 mit der Schneide 14 unter ein an einem Untergrund 30, wie z. B. einem Boden, einer Wand, einer Decke, einem Werkstoff und ähnlichem, befestigtes Material 32, wie z. B. einem Bodenbelag, einer Fliese, einer Vertäfelung, etc., eingeführt wird und aufgrund der Keilwirkung des Kopfteils 6 vom Untergrund 30 gelöst wird (Fig. 9B) und anschließend durch Niederdrücken der Hebelstange 4 angehoben wird (Fig. 9B).

Wenn das Kopfteil 6 eine axiale Erstreckung von etwa 140 mm hat und über die Abrollkante 18 abgerollt wird, bis die Hebelstange 4 den Boden berührt, befindet sich die Schneide in einer Höhe H zwischen 110 und 120 mm über der Unterlage 30, was mit einem gängigen Geiß- oder Kuhfuß oder sonstigen auf dem Markt erhältlichen Brechstangen nicht erreicht wird. Aufgrund des größeren Drehradius rutscht die Schneide 14 auch nicht so leicht aus dem hochgehobenen Material 32 heraus.

Falls der Benutzer des Brechwerkzeugs 2 nicht genügend Kraft aufbringen kann, um das Kopfteil unter das Material 32 zu schieben (Fig. 9A → Fig. 9B), kann er mit einem Hammer auf die Hammeranschlagsfläche 16 schlagen, um so das Kopfteil 6 zwischen Unterlage 30 und Material 32 zu treiben.

Nach dem Entfernen von Holzlatten kann es sein, dass Nägel (oder Schrauben) 34 oder in dem Untergrund verbleiben, wie in der Fig. 10A ersichtlich ist. Das erfindungsgemäße Brechwerkzeug 2 kann zum Herausziehen dieses Nagels 34 ebenfalls verwendet werden. Dabei wird das Brechwerkzeug 2 so platziert, dass sich der kreisförmige Abschnitt 24 über dem Nagel 34 befindet und dann abgesenkt oder geschwenkt wird, wodurch der Nagel 34 in den kreisförmigen Abschnitt 24 eingeführt werden kann. Anschließend wird das Brechwerkzeug 2 derart verschoben, dass der Nagelstift in den Schlitzabschnitt 26 eingeführt wird, bis der Nagelstift oder der Nagelkopf in Anlage mit den Flanken des Schlitzabschnitts 26 kommt und damit einen Formschluss bildet. Durch Niederdrücken der Hebelstange 4 wird das Kopfteil 6 angehoben und der in dem Schlitzabschnitt 26 formschlüssig aufgenommene Nagelkopf und damit der Nagel 34 aus der Unterlage 30 gezogen. Anschließend kann der herausgezogene Nagel 34 über die kreisförmige Ausnehmung 24 entnommen werden.

Wie aus den Fign. 9 und 10 ersichtlich ist, ist das Brechwerkzeug 2 so gestaltet, dass mit dergleichen Bewegung sowohl Materialien von ihrem Untergrund gelöst und angehoben als auch Nägel aus einer Fläche herausgezogen werden können, wodurch die Handhabung des Brechwerkzeugs 2 erheblich vereinfacht wird und mit diesem auch wesentlich schneller gearbeitet werden kann, da das Brechwerkzeug 2 nicht umgegriffen oder umgedreht werden muss, wenn ein Nagel aus einer Fläche gezogen werden muss.

Neben den unter Bezugnahme auf die Fign. 9 und 10 beschriebenen Verwendungszwecken kann das erfindungsgemäße Brechwerkzeug 2 auch noch anders verwendet werden. Da das Brechwerkzeug 2 über eine Schneide 14 verfügt, kann dieses auch als eine Art Axt eingesetzt werden, um damit unter Zuhilfenahme der Hebelstange Teile voneinander zu trennen, Leitungen zu durchtrennen, Teile abzuschlagen, etc. Ferner kann das Brechwerkzeug 2 auch als Justierhilfe eingesetzt werden. Das freie Ende des Brechwerkzeugs 2 kann wie oben angedeutet auch als Stoßwerkzeug verwendet werden. Bei dem erfindungsgemäßen Brechwerkzeug 2 handelt es sich also um ein vielseitig einsetzbares Werkzeug. Durch die Bauart und Größe ist es möglich, die entsprechenden Arbeiten bei geringer körperlichen Anstrengung und Kraftaufwand und in einer schonenden und ergonomischen Körperhaltung durchzuführen.

Das erfindungsgemäße Brechwerkzeug 2 wurde anhand einer beispielhaften Ausführungsform beschrieben. Die Erfindung ist jedoch nicht darauf beschränkt.

Das keilförmige Kopfteil muss nicht unbedingt über seine gesamte axiale Erstreckung keilförmig ausgebildet sein, sondern kann lediglich einen Keilabschnitt im Bereich der Vorderkante bzw. Schneide 14 aufweisen. Je nach Anwendungsbereich kann auch die Schneide 14 gerade oder konkav ausgebildet sein. Ferner ist es auch möglich, statt einem einzelnen Nagelzieherabschnitt 22 zwei nebeneinander oder hintereinander liegende Nagelzieherabschnitte für unterschiedliche Nagelgrößen vorzusehen. Ferner können bei anderen Anforderungen auch unterschiedliche Materialien für das Kopfteil und/oder für die Hebelstange verwendet werden. Darüber hinaus kann die Hebelstange mehrteilig modular aufgebaut sein, um z. B. den Hebelarm verlängern oder verkürzen zu können oder das Brechwerkzeug an unterschiedliche Situationen anpassen zu können. Anstatt die Hebelstange 4 direkt an das Kopfteil 6 anzuschweißen, kann ein Befestigungsabschnitt fest mit dem Kopfteil 6 verbunden sein, über welchen verschiedene Handhabungsteile angebracht werden können. Der Nagelzieherabschnitt 22 kann beim Gesenkschmieden des Kopfteils 6 ausgebildet werden oder nachträglich, z. B. in einem spanenden Verfahren, eingebracht werden. Der Nagelzieherabschnitt 22 muss nicht unbedingt durch das gesamte Kopfteil 6 hindurchgehen, sondern kann lediglich an der unteren Keilfläche 12 als entsprechende Ausnehmung ausgebildet sein, welche dieselbe Funktionalität wie der in den Fign. 3 bis 8 gezeigte Nagelzieherabschnitt bietet.

## Patentansprüche

1. Brechwerkzeug (2) zum Lösen von Materialen von einer Unterfläche mit einem keilförmigen Kopfteil (6) und einem daran befestigten oder befestigbaren Handhabungsteil (4), insbesondere einer Hebelstange, wobei
das Kopfteil (6) eine durchgehende Vorderkante (14) und auf der der Vorderkante (14) gegenüberliegenden Seite eine Abrollkante (18) aufweist,
**dadurch gekennzeichnet, dass**
das Kopfteil (6) zwischen der durchgehenden Vorderkante (14) und einem gegenüberliegenden Befestigungsabschnitt (20) für das Handhabungsteil (4) einen Nagelzieherabschnitt (22) in Form eine tropfenähnlichen Ausnehmung mit einem aufgeweiteten, insbesondere kreisförmigen, Abschnitt (24) und einem sich daran anschließenden, sich verjüngenden Schlitzabschnitt (26) aufweist;
die tropfenähnilche Ausnehmung so ausgebildet ist, dass der aufgeweitete Abschnitt zur Vorderkante (14) und der sich verjüngende Schlitzabschnitt zum Befestigungsabschnitt (20) weist; und
der Schlitzabschnitt (26) schräg angestellte Flanken (28) aufweist, so dass sich der Schlitzabschnitt (26) von einer unteren Keilfläche (12) zu einer oberen Keilfläche (10) hin verbreitert.

2. Brechwerkzeug (2) nach Anspruch 1, **dadurch gekennzeichnet, dass**
der kreisförmige Abschnitt (24) einen Durchmesser von 10 bis 20 mm, vorzugsweise von 14 bis 18 mm, äußerst vorzugsweise von 16 mm, aufweist und/oder der Schlitzabschnitt (26) zumindest im Übergangsbereich zum kreisförmigen Abschnitt eine Breite von 5 bis 10 mm, vorzugsweise von 8 mm aufweist.

3. Brechwerkzeug (2) nach einem der vorhergehenden Ansprüche, **dadurch gekennzeichnet, dass**
die Vorderkante (14) konvex gekrümmt ist und eine Schneide (14) aufweist.

4. Brechwerkzeug (2) nach einem der vorhergehenden Ansprüche, **dadurch gekennzeichnet, dass**
das Kopfteil (6) auf der der Vorderkante (14) gegenüberliegenden Seite eine Hammeranschlagfläche (16) aufweist.

5. Brechwerkzeug (2) nach einem der vorhergehenden Ansprüche, **dadurch gekennzeichnet, dass**
Handhabungsteil (4) auf der oberen Keilfläche (10) befestigt ist, insbesondere gasdicht angeschweißt ist.

6. Brechwerkzeug (2) nach einem der vorhergehenden Ansprüche, **dadurch gekennzeichnet, dass**
das freie Ende (8) des Handhabungsteils (4) abgerundet, insbesondere kugelkopfförmig, ausgebildet ist.

7. Keilförmiges Kopfteil (6) für ein Brechwerkzeug (2) zum Lösen von Materialen von einer Unterfläche, wobei das Kopfteil (6) auf der der Vorderkante (14) gegenüberliegenden Seite eine Abrollkante (18) aufweist; **dadurch gekennzeichnet, dass**
das Kopfteil (6) zwischen einer durchgehenden Vorderkante (14) und einem gegenüberliegenden Befestigungsabschnitt (20) für ein Handhabungsteil (4) einen Nagelzieherabschnitt (22) in Form einer tröpfenähnlichen Ausnehmung mit einem aufgeweiteten, insbesondere kreisförmigen, Abschnitt und einem sich daran anschließenden, sich verjüngenden Schlitzabschnitt (26) aufweist;
die tropfenähnliche Ausnehmung so ausgebildet ist, dass der aufgeweitete Abschnitt zur Vorderkante (14) und der sich verjüngende Schlitzabschnitt zum Befestigungsabschnitt (20) weist;
der Schlitzabschnitt (26) schräg angestellte Flanken (28) aufweist, so dass sich der Schlitzabschnitt (26) von einer unteren Keilfläche (12) zu einer oberen Keilfläche (10) hin verbreitert.

## Claims

1. Breaking tool (2) for loosening materials from a base, having a wedge-shaped head part (6) and a handling part (4), in particular a lever rod, which is fixed or can be fixed thereto, wherein
the head part (6) has a continuous front edge (14) and, on the side opposite the front edge (14), a rolling edge (18),
**characterised in that**
between the continuous front edge (14) and an opposite fixing portion (20) for the handling part (4), the head part (6) has a nail puller portion (22) in the form of a drop-shaped opening having a widened, in particular circular, portion (24) and an adjacent tapered slot portion (26);
the drop-shaped opening is so formed that the widened portion faces the front edge (14) and the tapered slot portion faces the fixing portion (20); and
the slot portion (26) has sloping sides (28) so that the slot portion (26) becomes wider from a bottom wedge face (12) to a top wedge face (10).

2. Breaking tool (2) according to claim 1, **characterised in that**
the circular portion (24) has a diameter of from 10 to 20 mm, preferably from 14 to 18 mm, most preferably of 16 mm, and/or the slot portion (26), at least in the transition region to the circular portion, has a width of from 5 to 10 mm, preferably of 8 mm.

3. Breaking tool (2) according to any one of the preceding claims, **characterised in that**
the front edge (14) is curved in a convex manner and has a blade (14).

4. Breaking tool (2) according to any one of the preceding claims, **characterised in that**
the head part (6) has a hammer stop face (16) on the side opposite the front edge (14).

5. Breaking tool (2) according to any one of the preceding claims, **characterised in that**
the handling part (4) is fixed, in particular welded in a gas-tight manner, to the top wedge face (10).

6. Breaking tool (2) according to any one of the preceding claims, **characterised in that**
the free end (8) of the handling part (4) is rounded, in particular has the form of a spherical head.

7. Wedge-shaped head part (6) for a breaking tool (2) for loosening materials from a base, wherein the head part (6) has, on the side opposite the front edge (14), a rolling edge (18), **characterised in that**
between a continuous front edge (14) and an opposite fixing portion (20) for a handling part (4), the head part (6) has a nail puller portion (22) in the form of a drop-shaped opening having a widened, in particular circular, portion and an adjacent tapered slot portion (26);
the drop-shaped opening is so formed that the widened portion faces the front edge (14) and the tapered slot portion faces the fixing portion (20);
the slot portion (26) has sloping sides (28) so that the slot portion (26) becomes wider from a bottom wedge face (12) to a top wedge face (10).

## Revendications

1. Outil d'arrachage (2) permettant de détacher des matériels d'un fond, comportant une partie de tête (6) en forme de clavette et une partie de maniement (4), en particulier une tige formant levier, fixée ou pouvant être fixée à ladite partie de tête,
la partie de tête (6) comportant un bord avant (14) continu et un bord de bascule (18) sur le côté opposé au bord avant (14),
**caractérisé en ce que**
la partie de tête (6) comporte, entre le bord avant (14) continu et une partie de fixation (20) opposée, destinée à la partie de maniement (4), une partie d'arrachage de clous (22) sous la forme d'un évidement en forme de goutte avec une portion (24) élargie, en particulier circulaire, et une portion en fente (26) adjacente, se rétrécissant ;
l'évidement en forme de goutte étant configuré de telle sorte que la portion élargie est dirigée vers le bord avant (14) et la portion en fente se rétrécissant est dirigée vers la partie de fixation (20) ; et
la portion en fente (26) comporte des flancs (28) inclinés, de telle sorte que la portion en fente (26) s'élargit depuis une face inclinée (12) inférieure vers une face inclinée (10) supérieure.

2. Outil d'arrachage (2) selon la revendication 1, **caractérisé en ce que** la portion (24) circulaire a un diamètre de 10 à 20 mm, de préférence de 14 à 18 mm, de manière très préférée de 16 mm, et/ou la portion en fente (26), au moins dans la zone de transition avec la portion circulaire, a une largeur de 5 à 10 mm, de préférence de 8 mm.

3. Outil d'arrachage (2) selon l'une quelconque des revendications précédentes, **caractérisé en ce que** le bord avant (14) a une courbure convexe et comporte un tranchant (14).

4. Outil d'arrachage (2) selon l'une quelconque des revendications précédentes, **caractérisé en ce que** la partie de tête (6), sur le côté opposé au bord avant (14), comporte une surface d'attaque de marteau (16).

5. Outil d'arrachage (2) selon l'une quelconque des revendications précédentes, **caractérisé en ce que** la partie de maniement (4) est fixée, en particulier est soudée de manière étanche aux gaz, sur la face inclinée (10) supérieure.

6. Outil d'arrachage (2) selon l'une quelconque des revendications précédentes, **caractérisé en ce que** l'extrémité libre (8) de la partie de maniement (4) est arrondie, en particulier en forme de tête sphérique.

7. Partie de tête (6) en forme de clavette pour un outil d'arrachage (2) permettant de détacher des matériels d'un fond, ladite partie de tête (6) comportant un bord de bascule (18) sur le côté opposé au bord avant (14), **caractérisée en ce que**
la partie de tête (6) comporte, entre le bord avant (14) continu et une partie de fixation (20) opposée, destinée à la partie de maniement (4), une partie d'arrachage de clous (22) sous la forme d'un évidement en forme de goutte avec une portion élargie, en particulier circulaire, et une portion en fente (26) adjacente, se rétrécissant ;
l'évidement en forme de goutte étant configuré de telle sorte que la portion élargie est dirigée vers le bord avant (14) et la portion en fente se rétrécissant est dirigée vers la partie de fixation (20) ;
la portion en fente (26) comporte des flancs (28) inclinés, de telle sorte que la portion en fente (26) s'élargit depuis une face inclinée (12) inférieure vers une face inclinée (10) supérieure.
